# EUROPÄISCHE PATENTANMELDUNG

(11) **EP 0 546 446 A1**
(43) Veröffentlichungstag der Anmeldung: **16.06.1993**
(21) Anmeldenummer: 92120616.5
(22) Anmeldetag: 03.12.1992
(51) Int. Cl.: B67C 3/26

(54) **Getränkefüllorgan mit gelochter Gassperrglocke**

(30) Priorität: 09.12.1991 DE 4140523
(71) Anmelder: ORTMANN + HERBST Maschinen- und Anlagenbau GmbH, D-22309 Hamburg (DE)
(72) Erfinder: Behnke, Dieter, W-2359 Henstedt-Ulzburg 3 (DE)
(74) Vertreter: Schaefer, Konrad, Dipl.-Phys.

(57) **Zusammenfassung**

Ein Füllorgan (2) für Getränkefüller mit einem nach Unterbrechung des Rückgasstromes aus dem Behälter (5) schließenden Flüssigkeitsventil und einer im Bereich von dessen Ventilkörper (7) angeordneten Gassperre in Form einer Glocke (14), die mit Durchlässen (15) versehen ist, welche vollständig geschlossene Ränder aufweisen und die derart dimensioniert sind, daß sie nur Flüssigkeit, nicht aber Gas durchlassen, ist dadurch gekennzeichnet, daß die Glocke (14) wenigstens über den größeren Bereich ihrer in Öffnungsstellung des Flüssigkeitsventiles (7) dem Flüssigkeitsstrom ausgesetzte Fläche mit Durchlässen (15) versehen ist.

## Beschreibung

Die Erfindung betrifft ein Füllorgan der im Oberbegriff des Anspruchs 1 genannten Art.

Derartige Füllorgane bilden den heute üblichen Stand der Technik. Üblicherweise ist dabei am Ventilkörper noch ein nach unten in den Behälter ragendes Rückgasrohr vorgesehen, durch das Gas aus dem Behälter entweicht und das, wenn sein unteres Ende vom Füllpegel erreicht wird, das weitere Austreten von rückströmendem Gas verhindert und somit die Füllung stoppt. Es kann auch auf andere Weise, beispielsweise mittels Sensoren, der Füllstand ermittelt und mit einem Rückgasventil das Austreten des Gases unterbrochen werden.

Bei Füllorganen der gattungsgemäßen Art ist nach dem Füllstopp durch Unterbrechen des Rückgasstromes das Flüssigkeitsventil noch über einen gewissen Zeitraum geöffnet, der z.B. bei stehendem Getränkefüller sehr lang sein kann. Während dieses Zeitraumes, bevor das Flüssigkeitsventil schließt und weiterer Zustrom in den Behälter endgültig unterbrochen wird, muß verhindert werden, daß Gas auf andere Weise, beispielsweise am Flüssigkeitsventil vorbei aufsteigt und somit weiterhin Flüssigkeit nachströmen kann, da dann der gewünschte Füllpegel im Behälter überschritten würde.

Zu diesem Zweck ist bei gattungsgemäßen Füllorganen im Bereich des Flüssigkeitsventiles eine Gassperre vorgesehen, die in der speziellen gattungsgemäßen Form als am Ventilkörper gelagerte gelochte Glocke ausgebildet ist.

Ein gattungsgemäßes Füllorgan ist aus der DE-PS 1 162 711 bekannt. Bei dieser Konstruktion ist bei einer Glocke ein unterer größerer zylindrischer Bereich ungelocht. In einem oberen konischen Teil der Glocke sind zwei Lochreihen vorgesehen. Die Glocke greift mit ihrem unteren Rand in einen Siphon üblicher Ausführung. Die beiden Lochreihen sollen den Durchlaßwiderstand der Konstruktion geringfügig verringern derart, daß der Strömungswiderstand beim Durchströmen des Siphons ausgeglichen wird.

Vorteilhaft bei dieser Konstruktion ist die Ausbildung der Löcher mit geschlossenem Rand, wobei also die Löcher vollständig von Glockenmaterial umgeben sind. Dies schafft eine stabile Konstruktion der Glocke, bei der insbesondere der untere Rand geschlossen ausgebildet ist. Diese Konstruktion hat wesentliche Stabilitäts- und Montagevorteile gegenüber der bekannten Konstruktion gemäß DE-PS 27 27 723, die sich vom gattungsgemäßen Stand der Technik dadurch unterscheidet, daß die Durchbrechungen als zum unteren Rand der Glocke hin offene Schlitze ausgebildet sind, was die Stabilität der Glocke herabsetzt und bei Montagebeschädigungen zu Undichtigkeit führt. Auch diese Konstruktion setzt die Durchbrechungen in der Glocke nur zusätzlich zu einem im wesentlichen den Flüssigkeitsstrom aufnehmenden Siphon ein.

Die Aufgabe der vorliegenden Erfindung besteht darin, ein Füllorgan der eingangs genannten Art zu schaffen, daß einen ungestörteren Flüssigkeitsdurchgang erlaubt.

Diese Aufgabe wird erfindungsgemäß mit den Merkmalen des Kennzeichnungsteiles des Anspruchs 1 gelöst.

Bei den beiden bekannten Konstruktionen wird die auf die Glocke treffende Flüssigkeit unter Beschleunigung überwiegend in den unteren Randbereich der Glocke gelenkt, um dort den Siphon zu durchströmen. Zusätzlich können Teile der Flüssigkeit bei der Konstruktion der DE-PS 1 162 711 durch die oberen beiden Lochreihen strömen. Im Falle der DE-PS 27 27 723 wird der untere Strömungsbereich durch die Schlitze etwas nach oben verbreitert. Bei der Konstruktion der vorliegenden Erfindung ist dagegen die Glocke im wesentlichen über ihren gesamten, dem Flüssigkeitsstrom entgegenstehenden Flächenbereich mit Durchlässen versehen, so daß der auf die Glocke treffende Flüssigkeitsstrom diese breitflächig und unter Vermeidung störender Flüssigkeitsbeschleunigung in den Durchlässen durchströmen kann. Dadurch wird ein ruhigeres Füllen bzw. bei gleicher Strömungsbeunruhigung ein größerer Flüssigkeitsdurchsatz ermöglicht.

Vorteilhaft sind die Merkmale des Anspruches 2 vorgesehen. Auf diese Weise ergibt sich eine einfache Glockenkonstruktion mit im wesentlichen zylindrischer Ausbildung, wobei der zylindrische Bereich durch seinen konstanten Anstellwinkel gegenüber dem Flüssigkeitsstrom eine überall gleichmäßige Strömung sichert. Die Ausbildung der Löcher in dem zylindrischen Teil der Glocke hat ferner den wesentlichen Vorteil, daß die Durchlässe hier in einer senkrecht stehenden Wand angeordnet sind. In einer senkrecht stehenden Wand liegen hinsichtlich der Gassperrwirkung von Durchlässen aber besonders günstige Bedingungen vor, da Gasblasen, die durch einen Durchlaß treten wollen, die Tendenz haben, an der senkrechten Wand aufzusteigen, die Gefahr des Durchtretens einer Gasblase durch den Durchlaß ist somit gering. Die Gasblasen scheren eher nach oben ab, als daß sie durch den Durchlaß treten. In den oberen, nicht senkrecht stehenden Teilen der Glocke sind die Verhältnisse ungünstiger, da dort die Gasblasen von unten gegen den Durchlaß drücken und eher dazu neigen, durch diesen hindurchzutreten. Aus diesen Gründen können Durchlässe im zylindrischen Teil der Glocke, also in einem Teil, in dem die Wandung im wesentlichen senkrecht verläuft, bei gleich guter Gassperrwirkung größer gemacht werden, ohne daß die Gefahr von Gasdurchtritt besteht. Dadurch kann der Strömungswiderstand weiter verringert werden.

Vorteilhaft sind die Merkmale des Anspruches 3 vorgesehen. Bei derart grober Dichte der Durchlässe ergibt sich eine sehr frei durchströmbare Glocke derart geringen Strömungswiderstandes, daß wenigstens der größere Teil des Flüssigkeitsstromes durch die Durchlässe, also durch die Glokke selbst verläuft. Auf einen zusätzlichen Strömungsdurchlaß unter dem unteren Rand der Glokke kann verzichtet werden, was die Konstruktion des Füllorganes wesentlich vereinfacht bzw. wird unter dem unteren Rand der Glocke nur ein kleiner gassperrender Spalt als zusätzlicher Flüssigkeitsdurchlaß vorgesehen.

Vorteilhaft sind die Merkmale des Anspruches 4 vorgesehen. Auf diese Weise wird durch die Flächenverteilung der Durchlässe über die Gesamtfläche der Glocke dafür Sorge getragen, daß die Glocke überall gleichmäßig durchströmt wird, was zu besonders störungsfreier, gleichmäßiger Durchströmung sorgt.

Vorteilhaft sind die Merkmale des Anspruches 5 vorgesehen. Dadurch wird die Gleichmäßigkeit der Durchströmung verbessert ebenso wie die Herstellbarkeit der Durchlässe, die beispielsweise mit demselben Werkzeug erstellt werden können, vorteilhaft bei runder Ausbildung gemäß Anspruch 6 mit demselben Bohrer.

Vorteilhaft sind die Merkmale des Anspruches 7 vorgesehen. Bei dieser Konstruktion ist die Glokke als einfaches Preßteil ausgebildet, das aus einem Lochblech gestanzt und gepreßt ist. Lochbleche sind preisgünstig verfügbar und bearbeitbar. Es ergibt sich eine Glocke, die beliebig im Füllorgan anbringbar ist und mit der auch bei großer Lochzahl die Herstellungskosten reduziert werden können.

Wenn die Glocke in ihrer räumlich gekrümmten Form aus einem ebenen Lochblech gepreßt wird, so werden dabei die unteren Teile der Glocke, die im wesentlichen zylindrisch ausgebildet sind, erheblich in Umfangsrichtung gestaucht. Dort im Lochblech vorhandene Durchlässe werden somit in Umfangsrichtung gestaucht und deformiert. Die Durchlässe sollen aber, um optimal Flüssigkeit hindurchlassen zu können und gleichzeitig gassperrend zu wirken, eine bestimmte Form und Größe aufweisen. Wird gemäß Anspruch 8 aus einem Rohling gepreßt, bei dem die Durchlässe in radial außenliegenden Bereichen in Umfangsrichtung erweitert sind, so haben auch diese Durchlässe nach dem Pressen die gewünschte Form, ohne daß, wie sonst erforderlich, die Durchlässe am fertigen Preßling durch Bohren oder dergleichen eingebracht werden müssen. Auf diese Weise sind Durchlässe präziser Größe kostengünstig herstellbar.

In den Zeichnungen ist die Erfindung beispielsweise und schematisch dargestellt. Es zeigen:
Fig.1 ein Füllorgan mit gelochter Glocke im Schnitt,
Fig.2 die Glocke im Schnitt gemäß Figur 1 und
Fig.3 eine Draufsicht auf einen Lochblechrohling, aus dem die Glocke der Figur 2 durch Pressen hergestellt wird.

Unter einer Öffnung eines Getränkevorratskessels 1 ist ein Füllorgan 2 mit nicht dargestellten Mitteln befestigt. Der Auslauf 3 des Füllorganes ist mit einer Dichtung 4 auf dem Rand einer Flasche 5 abgedichtet.

Im Innenraum 6 des Füllorganes ist ein Ventilkörper 7 höhenbeweglich angeordnet. Der Ventilkörper 7 ist nach oben und nach unten mit einem Rückgasrohr 8 verlängert, dessen Gaskanal den Ventilkörper 7 durchsetzt.

Der Ventilkörper 7 trägt einen Dichtring 9, der in der untersten Stellung des Ventilkörpers 7 in dichtender Anlage auf dem Ventilsitz 10 des Füllorganes 2 liegt.

In der Figur sind Ventilkörper 7 und Rückgasrohr 8 jeweils links bzw. rechts von der Mittellinie in unterschiedlichen Betriebsstellungen dargestellt. Auf der rechten Seite ist die Schließstellung dargestellt, in der der Ventilkörper 7 dichtend auf dem Ventilsitz 10 aufliegt. Auf der linken Seite ist die Öffnungsstellung dargestellt, in der der Ventilkörper angehoben ist. Es sind nicht dargestellte Mittel vorgesehen, die beispielsweise am nichtdargestellten oberen Ende des Rückgasrohres 8 angreifen, um den Ventilkörper 7 zwischen den beiden dargestellten Betriebsstellungen zu bewegen. Diese Mittel können beispielsweise aus einer bei Gleichdruck öffnenden Feder bestehen oder aus von außen zu betätigenden Hebeln.

Im Innenraum 6 des Füllorganes 2 ist ein Anschlagring 11 feststehend montiert, der an seiner unteren Ringfläche einen Festanschlag 12 ausbildet. Am Ventilkörper 7 ist eine nach oben weisende Ringfläche ausgebildet, die als Ventilanschlag 13 dient. Die Öffnungsbewegung des Ventilkörpers nach oben wird in der in der linken Hälfte der Figur dargestellten Öffnungsstellung durch Anschlag des Ventilanschlages 13 gegen den Festanschlag 12 begrenzt.

Oberhalb des Ventilanschlages 13 ist auf dem Ventilkörper 7 eine Glocke 14 frei höhenbewegblich gelagert. Die Glocke 14 ist dazu in der Grundform eines Ringes mit einem großen inneren Loch 27 ausgebildet, das mit Spiel auf dem Umfang des Ventilkörpers 7 sitzt. Die Glocke ist im dargestellten Fall mit einer Vielzahl von Durchlässen 15 versehen. Im bevorzugten Ausführungsbeispiel ist sie aus einem Lochblech als Ring ausgestanzt und in die dargestellte Glockenform gepreßt.

Die Durchlässe 15 können auch mit Werkzeugen in einen in endgültiger Form vorgefertigten Glockenrohling eingebracht werden, beispielsweise durch Bohren oder Fräsen. Vorteilhaft sind dazu die Durchlässe 15 von gleicher, insbesondere runder Form. Die Durchlässe 15 sind von derartigem Durchlaßquerschnitt, daß sie zwar Flüssigkeit durchlassen, mit Sicherheit aber aufsteigende Gasblasen nicht hindurchlassen. Ihre Abmessungen sind daher im Durchmesserbereich einiger Zehntel Millimeter gewählt.

Wie der Vergleich der beiden Hälften der Figur zeigt, wird die Glocke 14 in der links dargestellten Öffnungsstellung zwischen dem Ventilanschlag 13 und dem Festanschlag 12 fest eingespannt, wozu sie auf ihre Ober- und Unterseite entsprechend ausgebildete ringförmige Anschlagflächen aufweist, und wird somit auf einer definierten Höhe gehalten, in der sie mit dem dargestellten Abstand über dem Ventilsitz steht. Dieser Abstand ergibt einen Spalt, der in einer Größe von einigen Zehntel Millimetern derart gewählt ist, daß Flüssigkeit hindurchfließen, aber keine Gasblasen hindurchtreten können. Ebenso sind die Durchlässe 15 im erwähnten Größenbereich eingestellt, daß sie ebenfalls Flüssigkeit hindurchtreten lassen aber keine Gasblasen.

In der rechts dargestellten Schließstellung des Ventils ist die Glocke 14 frei. Sie steht auf dem Ventilsitz auf und muß nicht die gesamte Abwärtsbewegung des Ventilkörpers 7 mitmachen.

Der Ventilsitz ist zur Verdeutlichung einer Variante in den beiden Hälften der Figur unterschiedlich dargestellt. Auf der rechten Seite bildet der Ventilsitz 10 einen Siphon üblicher Konstruktion aus, wobei die Glocke in den Kanal 16 des Siphons ragt.

Auf der linken Seite der Figur ist der Ventilsitz 10' eben ausgebildet, also ohne Ausbildung eines Siphons.

Die Wirkungsweise der dargestellten Konstruktion wird wie folgt erläutert:
In der rechts dargestellten Schließstellung des Füllorganes steht die Flüssigkeit aus dem Vorratskessel 1 im Innenraum 6 des Füllorganes oberhalb des geschlossenen Ventiles. Jetzt kann an der Unterseite des Füllorganes eine neue Flasche 5 oder gegebenenfalls bei etwas anderer Gestaltung des Füllorganes eine zu füllende Dose angesetzt werden.

Durch das Rückgasrohr 8 oder auf andere Weise wird, falls es sich um karbonisierte Getränke handelt, der Behälter vorgespannt. Sodann wird das Flüssigkeitsventil durch Heben des Ventilkörpers 7 in die auf der linken Seite der Figur dargestellte Öffnungsstellung geöffnet. Jetzt strömt (linke Seite der Figur) Flüssigkeit durch die Durchlässe 15 der Glocke 14 bzw. durch den Spalt, der unter deren Rand ausgebildet ist. Die Flüssigkeit strömt solange in die Flasche 5, bis der Flüssigkeitsspiegel das untere Ende des Rückgasrohres 8 erreicht oder auf andere Weise, beispielsweise mittels Sensoren, festgestellt wird. Durch Versperren des Rückgasweges wird nun der Füllvorgang gestoppt. Da kein Gas mehr aus der Flasche 5 entweichen kann, kann auch keine Flüssigkeit mehr in den Behälter strömen.

Gas aus dem nicht befüllten Kopfraum des Behälters und aus dem Auslauf 3 könnte aber am noch geöffneten Flüssigkeitsventil vorbei nach oben strömen. Dann würde weitere Flüssigkeit nach unten gelangen können.

Dies verhindert die als Gassperre dienende Glocke 14. Diese läßt zwar durch ihre Öffnungen 15 und unter ihrem Rand hindurch Flüssigkeit strömen, ist aber hinsichtlich Spaltgröße und Lochdurchmesser so dimensioniert, daß kein Gas aufsteigen kann. Die Flüssigkeit bleibt also solange gestoppt, bis das Flüssigkeitsventil durch Abwärtsbewegung des Ventilkörpers 7 geschlossen und damit der Flüssigkeitszulauf endgültig unterbrochen wird.

Wie Figur 1 und Figur 3 zeigen, ist die Glocke 14 über ihrer gesamten, bei geöffnetem Ventilkörper 7 dem Flüssigkeitsstrom ausgesetzten Fläche mit Durchbrechungen 15 versehen. Wie Figur 1 (links) zeigt, kann dabei auf einen Siphon unter dem unteren Rand der Glocke verzichtet werden. Der gezeigte gasdichte Spalt unter dem Rand der Glocke liefert nur einen geringen Strömungsbeitrag. Der wesentliche Flüssigkeitsstrom strömt durch die Glocke selbst, also durch die Durchbrechungen 15, die den größeren Flächenanteil ausmachen.

Die Durchbrechungen sind außerdem gleichmäßig über die Fläche der Glocke 14 verteilt. Die Glocke wird also in allen Flächenbereichen gleichmäßig durchströmt.

Abweichend von der Darstellung der Figur 1 kann die Glocke 14 auch am Festanschlag 12 bzw. am Ventilanschlag 13 auf geeignete Weise befestigt sein. Sie ist dann entweder feststehend oder mit dem Ventilkörper 7 mitbewegt angeordnet. Im letzteren Falle muß, wie aus der rechten Seite der Figur 1 ersichtlich, der Kanal 16 vertieft werden, um den unteren Rand der Glocke 14 weit genug nach unten eindringen zu lassen.

In Figur 2 ist die Glocke 14 in einer Ausführungsform im Schnitt gemäß Figur 1 dargestellt. Die Glocke ist gemäß dieser Ausführungsform aus einem ebenen Lochblechrohling 26 gepreßt, der in Figur 3 in Draufsicht dargestellt ist. Man erkennt das große innere Loch 27, mit dem die Glocke den Ventilkörper 7 mit Spiel umgibt. Ferner erkennt man zwei innere Lochreihen mit Löchern 15 sowie eine radial außen liegende Lochreihe mit Durchlässen 25.

Die Durchlässe 15 sind rund ausgebildet. Nach dem Pressen aus der in Figur 2 gestrichelt dargestellten Form des Rohlings 26, der in Figur 3 in Draufsicht dargestellt ist, behalten die Durchlässe 15 im wesentlichen ihre Form bei. Sie sind also auf dem Rohling 26 bereits in ihrer endgültigen runden Form ausgebildet.

Die Durchlässe 25 der radial außen liegenden Lochreihe sind dagegen auf dem Rohling in Umfangsrichtung erweitert, also in ovaler Form ausgebildet. Wird der Rohling aus der in Figur 2 gestrichelt dargestellten gestreckten Form in die Glokkenform gepreßt, so verringert sich ersichtlich der Umfang des äußeren Randes. Alle Blechbereiche im radial außen liegenden Bereich werden in Umfangsrichtung gestaucht. Dabei werden die ovalen Durchlässe 25 in Richtung der beiden Pfeile in Figur 3 gestaucht und erhalten die endgültige gewünschte Kreisform, in der sie dann in Form und Größe mit den Durchlässen 15 übereinstimmen.

Auf diese Weise ist es möglich, auf der Glokkenform gleichförmige runde Durchlässe vorzusehen, ohne daß diese nachträglich an der fertig gepreßten Glocke durch Bohren angebracht werden müssen.

Die Durchlässe können auch andere als kreisförmige Form haben, beispielsweise dreieckig, länglich, schlitzförmig oder dergleichen. Auch dann sind auf dem Rohling die radial außen liegenden Durchlässe entsprechend in Umfangsrichtung erweitert vorzusehen, damit sie nach Pressen in die Glockenform dieselbe Lochform haben wie die radial innen liegenden Durchlässe der Glocke, die bei dem Pressen nicht verformt werden.

Ein solcher Rohling 26 zur Herstellung einer Glocke kann als einzelnes Fertigteil angefertigt werden oder es können mehrere solcher Rohlinge auf einem durchgehenden Endloslochblech ausgebildet sein, aus dem zunächst die Rohlinge ausgestanzt werden, um aus ihnen in einer Presse die fertigen Glocken zu formen.

## Patentansprüche

1. Füllorgan für Getränkefüller mit einem nach Unterbrechung des Rückgasstromes aus dem Behälter schließenden Flüssigkeitsventil und einer im Bereich von dessen Ventilkörper angeordneten Gassperre in Form einer Glocke, die mit Durchlässen versehen ist, welche vollständig geschlossene Ränder aufweisen und die derart dimensioniert sind, daß sie nur Flüssigkeit, nicht aber Gas durchlassen, dadurch gekennzeichnet, daß die Glocke (14) wenigstens über den größeren Bereich ihrer in Öffnungsstellung des Flüssigkeitsventiles (7) dem Flüssigkeitsstrom ausgesetzte Fläche mit Durchlässen (15) versehen ist. 2. Füllorgan nach Anspruch 1, dadurch gekennzeichnet, daß die Glocke (14) einen im wesentlichen zylindrisch ausgebildeten unteren Teil aufweist, der vollständig mit Durchlässen (15) versehen ist.

3. Füllorgan nach einem der vorhergehenden Ansprüche, dadurch gekennzeichnet, daß die Zahl der Durchlässe (15) derart gewählt ist, daß beim Füllvorgang wenigstens der größere Teil des Flüssigkeitsstromes durch die Durchlässe verläuft.

4. Füllorgan nach einem der vorhergehenden Ansprüche, dadurch gekennzeichnet, daß die Durchlässe (15) derart über die Fläche der Glocke (14) verteilt sind, daß diese auf der gesamten Fläche mit im wesentlichen gleichem Flüssigkeitsstrom pro Flächeneinheit durchströmt wird.

5. Füllorgan nach einem der vorhergehenden Ansprüche, dadurch gekennzeichnet, daß alle Durchlässe (15) dieselbe Form aufweisen.

6. Füllorgan nach Anspruch 5, dadurch gekennzeichnet, daß die Durchlässe (15) von runder Form sind.

7. Füllorgan nach einem der vorhergehenden Ansprüche, dadurch gekennzeichnet, daß die Glocke (14) als aus einem Lochblech (Rohling 26) hergestelltes Stanz- und Preßteil ausgebildet ist.

8. Füllorgan nach Anspruch 7, dadurch gekennzeichnet, daß die Glocke (14) aus einem Rohling (26) hergestellt ist, in dem die Durchlässe (25) in radial außen liegenden Bereichen in Umfangsrichtung erweitert sind.
